# EUROPÄISCHE PATENTSCHRIFT

(11) **EP 0 825 381 B1**
(45) Veröffentlichungstag und Bekanntmachung des Hinweises auf die Patenterteilung: **18.09.2002**
(21) Anmeldenummer: 97111135.6
(22) Anmeldetag: 03.07.1997
(51) Int. Cl.: F21V 23/00

(54) **Anbaugehäuse für eine Lampenfassung in Leuchtengehäusen**
Housing for lamp socket in light fixture housings
Boîtier pour douille de lampe dans des boîtiers de luminaire

(30) Priorität: 16.08.1996 DE 29614194 U
(43) Veröffentlichungstag der Anmeldung: 25.02.1998
(73) Patentinhaber: BJB GmbH & Co. KG, 59755 Arnsberg (DE)
(72) Erfinder: Henrici, Dieter, Dipl.-Ing., 59757 Arnsberg (DE); Vogt, Karl Wilhelm, 59469 Ense (DE); Baumeister, Olaf, 59846 Sundern-Hövel (DE)
(74) Vertreter: Patentanwälte Ostriga & Sonnet

(56) Entgegenhaltungen:
- DE-A- 2 529 219
- DE-A- 4 028 461
- DE-U- 29 505 452

## Beschreibung

Die Erfindung bezieht sich auf ein Anbaugehäuse für eine Leuchtenkörperwand für eine in ihm montierbare Lampenfassung, wobei das aus Isolierstoff bestehende Anbaugehäuse etwa als Topf mit einem Boden, Seitenwänden und einer ins Leuchteninnere weisenden offenen Seite ausgebildet, derem Rand Rastmittel zur Verankerung des mit seinem Boden bezüglich der Leuchtenkörperwand nach außen weisend angebrachten Topfes an einem Ausschnitt der Leuchtenkörperwand zugeordnet sind und die Lampenfassung bodennah im Innern des Topfes anzubringen ist, wozu der Boden Öffnungen zum Einstecken von an der Fassungskörperrückwand angeordneten Rastelementen aufweist.

Bei insbesondere Leuchtstofflampen-Deckeneinbauleuchten für Rasterdecken besteht eine Besonderheit darin, daß die wannenförmigen Leuchtenkörper in Relation zu den zu verwendenden Leuchtstofflampen aufgrund der Leuchtenrastermaße eine zu geringe Länge aufweisen. Es ist deshalb üblich, an einem Stirnende der Leuchte die Lampenfassungen in einem Anbaugehäuse anzuordnen, das auch "Montagekasten" oder "Rucksack" genannt wird und den Lampeneinbauraum über die Leuchtenkörperwand hinaus verlängert. Das als Kunststoffspritzgießteil gefertigte Anbaugehäuse ist ein topfförmiger Kasten und wird von der Innenseite des Leuchtenkörpers mit seinem Boden voraus durch einen Ausschnitt in der Leuchtenkörperwand gesteckt, bis sein Flanschrand an der offenen Topfseite mit dem Ausschnitt der Leuchtenkörperwand verrastet. Der Boden des Anbaugehäuses ist mit zwei Öffnungen in Gestalt kreisförmiger Durchbrüche versehen zum Eingriff von zapfenartigen Rastelementen, die im wesentlichen lotrecht von der Fassungskörperrückwand abstehen.

Diese besondere Anordnung und Ausgestaltung bringt gewisse Schwierigkeiten bei der Bestückung eines Leuchtenkörpers mit den Fassungen und im Zuge der Leiteranschlüsse mit sich. Bei manueller Verdrahtung geht man in der Regel so vor, daß man zunächst die Leiterenden in die Anschlußklemmen der betreffenden Fassung einsteckt, dann die Fassung mit einer Bewegung quer zum Boden des Anbaugehäuses in die Öffnungen einrastet und dann das mit der Fassung und den angeschlossenen Leitern bestückte Anbaugehäuse in der Leuchtenkörperwand verankert. Das ist beinahe ebenso umständlich wie die weiterhin mögliche Maßnahme, zuerst das Anbaugehäuse an der Leuchtenkörperwand anzubringen und dann die mit Leitern versehene Fassung am Boden des Anbaugehäuses zu verrasten. In beiden Fällen tritt in besonderem Maße noch der Nachteil hinzu, daß die Fassung während der Montage die Sicht auf ihre Befestigungsstelle verdeckt.

Aus DE 295 05 452 U1 ist es bekannt, die zur offenen Seite des Leuchtengehäuses weisende Wand des Anbaugehäuses mit einer bodennah angeordneten Öffnung zu versehen, durch die die Lampenfassung quer in das Anbaugehäuse einsetzbar ist. Ferner ist das Anbaugehäuse mit Führungen für jeweils einen Leiter versehen, die sich, topfrandnah beginnend, bis nahe der jeweiligen Leitereinstecköffnung der als Steckrastfassung mit frontseitig zugänglichen Leitereinstecköffnung ausgeführten Lampenfassung erstrecken. Durch diese Öffnungen können mit Hilfe automatisch gesteuerter Leiterverlegemittel die Leiter eingeführt werden, bis ihre abisolierten Enden in den Anschlußklemmen der Lampenfassung untergebracht sind.

Diese automatische Verdrahtung setzt allerdings Lampenfassungen mit von der Frontseite her zugänglichen Leiteranschlußklemmen voraus. Am gebräuchlichsten sind allgemein jedoch Standardfassungen, sog. Einbaufassungen, deren Anschlußklemmen von der Unterseite oder von den Seiten des Fassungskörpers her zugänglich sind.

Der Erfindung liegt im wesentlichen die Aufgabe zugrunde, ein Anbaugehäuse für eine Leuchtenkörperwand für eine in ihm montierbaren Lampenfassung anzugeben, dessen neue Anordnung und Gestaltung insbesondere eine vereinfachte manuelle Verdrahtung ermöglicht. Ein Nebenaspekt der Erfindung besteht darin, das Anbaugehäuse auch für eine automatische Verdrahtung der Lampenfassung geeignet zu halten.

Die Lösung der vordringlichen Aufgabe ist in Anspruch 1 angeben und demzufolge dadurch gekennzeichnet, daß das Anbaugehäuse eine bodennah in einer Wand angeordnete fensterartige Wandöffnung aufweist, durch die die Lampenfassung in Quer- bzw. Längsrichtung hindurch paßt, und daß die Öffnungen im Boden zum Einstecken der fassungskörperseitigen Rastelemente in zu der Wandöffnung hinweisende Führungsschlitze für eine Querverlagerung der Rastelemente übergehen.

Bei Verwendung von Lampenfassungen mit frontseitig zugänglichen Anschlußklemmen und Leiterführungen im Anbaugehäuse läßt sich dieses in der in DE 295 05 452 U1 beschriebenen Art und Weise verwenden. Vor allem aber ist das Anbaugehäuse nun auf die manuelle Verdrahtung von Standard-Lampenfassungen bestens eingerichtet. Dabei dient die Wandöffnung in erster Linie nicht dem Einsetzen der Lampenfassung vor deren Verdrahtung in das Anbaugehäuse, sondern ermöglicht die manuelle Montage auf besonders einfache Weise wie folgt:

Die zur Fassung führenden Leiter werden vom Leuchtengehäuse her durch das Anbaugehäuse und die Wandöffnung nach außen geführt. Dort werden die Leiterenden in die Anschlußklemmen der Fassung angesteckt und sodann die Fassung mit ihren Rastelementen in die beiden Führungsschlitze eingesetzt und diese darin vorgeschoben, bis die Rastelemente sich in den bodenseitigen Öffnungen verhaken.

Es kann die Montage auch derart durchgeführt werden, daß die Lampenfassung zunächst außerhalb des Anbaugehäuses verdrahtet wird. Erst dann wird sie mit an ihr befindlichen Leitungen vom Leuchtengehäuse her in das Anbaugehäuse eingeführt und die Fassung von innen nach außen vorübergehend durch die Wandöffnung geführt, bis die Rastelemente von oben her in die randoffenen Führungsschlitze im Boden des Anbaugehäuses eingeführt und die Fassung in die Endmontagelage geschoben werden können, die sich durch Einrasten der Rastelemente in die die an jedem Ende der Führungsschlitze befindlichen Rastöffnungen im Boden des Anbaugehäuses kennzeichnet.

Als Folge der erfindungsgemäßen Ausgestaltung des Anbaugehäuses ist - sofern das Anbaugehäuse mit den Leiterführungen ausgerüstet ist und eine Fassung mit frontseitig zugänglichen Leitereinführöffnungen verwendet wird - die automatische Verdrahtung nach wie vor möglich, vor allem aber die manuelle Bestückung des Leuchtenkörpers wie auch die Verdrahtung, d.h. der Anschluß von Leitern an die vom Anbaugehäuse aufzunehmende Lampenfassung wesentlich vereinfacht.

Weitere vorteilhafte und zweckmäßige Ausgestaltungen sind in den weiteren Unteransprüchen angegeben und auch aus der nachfolgenden Beschreibung der Erfindung anhand eines bevorzugten Ausführungsbeispiels im einzelnen erläutert. In den Zeichnungen zeigen:
- Fig. 1: eine schematische Darstellung eines mit den erforderlichen Bauelementen und Leiterzügen bestückten Leuchtenkörpers einer Leuchte für Leuchtstofflampen, die mit zwei Anbaugehäusen an der Leuchtenkörperstirnwand ausgerüstet ist,
- Fig. 2: eine bruchstückhafte, schaubildliche Darstellung eines mit einer Lampenfassung versehenen und in einer Leuchtenkörperwand einsteckenden Anbaugehäuses,
- Fig. 3a bis 3c: die Anordnung nach Fig. 2 in Ansicht, Längsschnitt und Aufsicht,
- Fig. 4a bis 4d: perspektivische Darstellungen zur Erläuterung der Abfolge von Montageschritten bei einer ersten manuellen Verdrahtungsmethode,
- Fig. 5a bis 5d: perspektivische Darstellungen zur Erläuterung der Abfolge von Montageschritten bei einer zweiten manuellen Verdrahtungsmethode, und
- Fig. 6a bis 6c: perspektivische Darstellungen zur Erläuterung der Abfolge von Montageschritten bei automatischer Verdrahtung.

Fig. 1 zeigt eine insgesamt mit 10 bezeichnete Deckenraster-Einbauleuchte für zwei nicht dargestellte, stirnseitig gesockelte Leuchtstofflampen in Röhrenform. Zur mechanischen Halterung und zum elektrischen Anschluß der Lampen dienen je zwei paarig angeordnete Lampenfassungen 11, von denen zwei an einer Leuchtenkörperstirnwand 12 und die beiden anderen in mit 13 bezeichneten Anbaugehäusen angeordnet sind.

Weitere Bauelemente einer Leuchtstoffleuchte sind, wie in Fig. 1 gezeigt: eine elektrische Anschlußklemme 14, zwei Vorschaltgeräte 15, eine Kondensatorfassung 16, sowie zwei Starterfassungen 18 für nicht eingezeichnete Starter. Diese Bauelemente sind untereinander mittels einer notwendigen Vielzahl von Leiterabschnitten 21 elektrisch miteinander verbunden, und Leitungshalter 20 dienen der übersichtlichen wie vor allem sicheren Festlegung der Leitungen.

Während jede Lampe an einem Ende knapp bis zur Leuchtenkörperstirnwand 12 heranreicht (in Fig. 1 links oben), ragt sie mit ihrem gegenüberliegenden Ende über die entsprechende Stirnwand 22 hinaus und taucht in einen durch jeweils ein Anbaugehäuse 13 künstlich verlängerten Einbauraum ein. Die Anbaugehäuse 13, im Fachjargon auch "Rucksäcke" genannt, werden vom Innenraum des wannenförmigen Leuchtenkörpers 10 aus durch einen Ausschnitt 23 in der Leuchtenkörperwand 22 geschoben und verrasten an dem Rand des Ausschnitts 23 mit Hilfe von flanschrandnah angeformten, widerhakenartigen Rastzungen 24.

In Fig. 2 ist dies deutlicher dargestellt, und zwar mit Blickrichtung aus dem Innenraum des Leuchtenkörpers 10 zum Anbaugehäuse 13 hin. Das Anbaugehäuse 13 ist im wesentlichen topfartig ausgebildet mit einem Boden 25, vier Seitenwänden 26, 27, 28 und 29 sowie mit einem Flansch 30 an seiner offenen Seite. Diesem Flansch 30 sind die genannten Rastmittel 24 angeformt.

Insgesamt ist das Anbaugehäuse 13 ein einstückiges Spritzgußteil aus Kunststoff. Nahe seinem Boden 25 ist im Innenraum des Anbaugehäuses 13 eine Leuchtstofflampenfassung 31 anzuordnen. Dies kann in einem Vormontageschritt geschehen, bevor dann die Baueinheit Anbaugehäuse/Lampenfassung 13/31 im Wandausschnitt 23 der Leuchtenkörperstirnwand 22 verankert wird. Im Rahmen vorliegender Erfindung ist in erster Linie daran gedacht, die Lampenfassung 31 erst dann in das Anbaugehäuse 13 einzusetzen, wenn dieses bereits an der Leuchtenkörperwand 22 angebracht ist.

Die Wand 29 des Anbaugehäuses 13 weist eine Wandöffnung 34 auf, und zwar in derjenigen Anbaugehäusewand, die in die gleiche Richtung weist wie die offene Seite der Wanne des Leuchtenkörpers 10. Der Innenraum des Anbaugehäuses 13 ist deshalb aus derselben Richtung her zugänglich wie der Innenraum des Leuchtenkörpers 10. Die Weite der Wandöffnung 34 ist so bemessen, daß eine Lampenfassung 31 hindurchpaßt, also auch in das bereits an der Leuchtenkörperwand 22 montierte Anbaugehäuse eingesetzt werden kann, und zwar entweder von Hand oder automatisch mit einem zur Bauelementbestückung geeigneten Roboter. Die Verrastung der Fassung 31 in Betriebslage im Anbaugehäuse 13 erfolgt mittels hakenförmiger Rastelemente 17, die von der Rückwand des Fassungskörpers 31 abstehen (vgl. z.B. Fig. 3b) und die mit Öffnungen 35 im Boden 25 des Anbaugehäuses 13 verrastend zusammenwirken.

Der Boden 25 des topfförmigen Anbaugehäuses 13 weist die erfindungsgemäße Besonderheit auf, daß die Öffnungen 35 nicht - wie bei herkömmlichen Lochbildern für diesen Zweck - geschlossen umrandet sind, sondern jeweils in einen Führungsschlitz 36 übergehen, der sich bis zur Randkante 25a des Bodens 25 erstreckt und dort offen ausläuft. Längs dieser Führungsschlitze 36 können die Schäfte der Rastelemente 17 eingeführt und bis zu den Rastöffnungen hin querverlagert werden.

Aufgrund dieser Ausgestaltung des Anbaugehäusebodens 25 werden erhebliche Erleichterungen für die manuelle Verdrahtung der Lampenfassung 31 und ihrer Montage innerhalb des Anbaugehäuses 13 geschaffen. Dies sei anhand der Figuren 4a bis 4d sowie 5a bis 5d wie folgt erläutert:

Die beiden zum elektrischen Anschluß einer Lampenfassung 31 erforderlichen Leiter 21 werden von der Flanschseite (Flansch 30) des Anbaugehäuses 13 in dieses und nach oben durch die Wandöffnung 34 gesteckt. Dort, auf der Außenseite des Anbaugehäuses 13 führt man nun die Leiter 21 mit ihrem abisolierten Enden 21a in die (schraubenlosen) Anschlußklemmen der Lampenfassung 31 ein. Diese sind, wie aus Fig. 4b ersichtlich ist, beim Ausführungsbeispiel von der Unterseite der Lampenfassung 31 zugänglich. Nun wird die komplett verdrahtete Fassung 31 parallel zum Boden 25 des Anbaugehäuses 13 nach unten geschoben, wobei die Rastelemente 17 in die bodenseitig des Anbaugehäuses 13 angebrachten Führungsschlitz 36 eintreten. Die Fassung 31 wird soweit nach unten geführt, bis ihre Rastelemente 17 in die bodenseitigen, die Endmontagelage der Fassung 31 definierenden Öffnungen 35 verdrehsicher einrasten. Diese Endmontagelage zeigt Fig. 4c. Aus Fig. 4d, einer Ansicht auf die Rückseite des Anbaugehäuses 13, sieht man die in den Rastöffnungen 35 verrasteten Rastelemente 17 der Lampenfassung 31 ebenfalls.

Die Fig. 5a bis 5d zeigen die Montage einer zuvor mit den beiden Leitern 21 verdrahteten Lampenfassung 31. Danach erst wird die Lampenfassung 31 mit den bereits daran angeschlossenen Leitern 21 von der offenen Seite des Anbaugehäuses 13 in dieses und durch die oberseitige Wandöffnung 34 hindurchgesteckt, bis entsprechend Fig. 5b die Lampenfassung 31 eine Lage eingenommen hat, die etwa der aus Fig. 4b entspricht. Nunmehr wird die Lampenfassung 31 abgesenkt, so daß ihre nach rückwärts vorkragenden Rastelemente 17 in die Bodenschlitze 36 eintauchen, und weitergeschoben, bis sie in den Rastöffnungen 35 einschnappen. Diese Stellung, die mit der aus Fig. 4c identisch ist, zeigt Fig. 5c.

In den Fig. 4a bis 5d ist jeweils eine Lampenfassung mit von ihrer Unterseite her zugänglichen Einstecköffnungen für die Leiter 21 dargestellt. Wie leicht erkennbar ist, könnte jedoch auch eine Fassung mit z.B. von den einander gegenüberliegenden Schmalseiten her zugänglichen Leitereinstecköffnungen verwendet werden oder auch eine solche, die frontseitige Leitereinstecköffnungen aufweist.

Letztere wird man allerdings vorzugsweise unter Zuhilfenahme der aus den Fig. 4a bis 4c und 5b sowie 5c erkennbaren Leiterführungskanäle 32 verdrahten, die insbesondere entsprechend DE 295 05 452 U1 für die automatische Verdrahtung mittels gesteuerte Leiterverlegemittel wie Roboter vorgesehen sind. Eine solche Montagemöglichkeit, gleichgültig, ob sie manuell oder automatisch vorgenommen wird, veranschaulichen die Fig. 6a bis 6c schematisch. Bevor die Leiter 21 der Lampenfassung 31 zugeführt werden, ist diese bereits in dem Anbaugehäuse 13 befestigt, wozu sie allein durch den oberen Wanddurchbruch 34 von oben her bis in ihre bereits erläuterte Endmontagelage eingeführt worden ist. Auch hier dienen die Schlitze 36 im Boden 25 des Anbaugehäuses 13 als Führungen für die Rastelemente 17 der Lampenfassung 31.

Für die rein manuelle Leiterbestückung sind die Führungskanäle 32 im Anbaugehäuse 13 nicht erforderlich. Die Fig. 6a bis 6c dienen insbesondere dazu, die universelle Verwendbarkeit eines derart ausgestalteten Anbaugehäuses 13 zu dokumentieren.

Wesentlich für die Erfindung ist vor allem die Tatsache, daß die neuartige Ausgestaltung des Anbaugehäuses 13 vor allen Dingen die manuelle Fassungsbestückung und -verdrahtung erleichtert und vereinfacht bei Verwendung handelsüblicher Standardfassungen, sog. Einbaufassungen, die mit Anschlußklemmen ausgerüstet sind, welche entweder von der Unterseite der Fassung oder von deren Seiten her zugänglich sind. Die Verwendung solcher Standard-Einbaufassungen war bislang, auch nach DE 295 05 452 U1 nicht möglich.

## Patentansprüche

1. Anbaugehäuse (13) für eine Leuchtenkörperwand (22) für eine in ihm montierbare Lampenfassung (31), wobei das aus Isolierstoff bestehende Anbaugehäuse (13) etwa als Topf mit einem Boden (25), Seitenwänden (26, 27, 28, 29) und einer ins Leuchteninnere weisenden offenen Seite ausgebildet ist, derem Rand Rastmittel (24) zur Verankerung des mit seinem Boden (25) bezüglich der Leuchtenkörperwand (22) nach außen weisend angebrachten Topfes (25; 26-29) an einem Ausschnitt (23) der Leuchtenkörperwand (22) zugeordnet sind und die Lampenfassung (31) bodennah im Innern des Topfes anzubringen ist, wozu der Boden (25) mit Öffnungen (35) zum Einstecken von an der Fassungskörperrückwand angeordneten Rastelementen (17) aufweist, **dadurch gekennzeichnet, daß** das Anbaugehäuse (13) eine bodennah in einer Wand angeordnete fensterartige Wandöffnung (34) aufweist, durch die die Lampenfassung (31) in Quer- bzw. Längsrichtung hindurch paßt, und daß die Öffnungen (35) im Boden (25) zum Einstecken der fassungskörperseitigen Rastelemente (17) in zu der Wandöffnung (34) hinweisende Führungsschlitze (36) für eine Querverlagerung der Rastelemente (17) übergehen.

2. Anbaugehäuse nach Anspruch 1, **gekennzeichnet durch** endseitig zur Wandöffnung (34) hin randoffene Führungsschlitze (36) und **dadurch**, daß der zwischen den Führungsschlitzen (36) bestehende Bodenplattenabschnitt als einseitig frei vorkragende Zunge ausgebildet ist.

3. Anbaugehäuse nach Anspruch 1 oder 2, **dadurch gekennzeichnet, daß** die Wandöffnung (34) in derjenigen Anbaugehäusewand (29) vorgesehen ist, die in die gleiche Richtung weist wie die offene Seite der Wanne des Leuchtenkörpers (10).

4. Anbaugehäuse nach einem der Ansprüche 1 bis 3, **dadurch gekennzeichnet, daß** das Anbaugehäuse (13) mit Führungen (32) zum im wesentlichen knick- und biegefreien Vorschub für jeweils einen Leiter (21) versehen ist, die sich, topfrandnah beginnend, bis nahe der jeweiligen Leitereinstecköffnung der als Steckrastfassung mit frontseitig zugänglichen Leitereinstecköffnung ausgeführten Lampenfassung (31) erstrecken.

## Claims

1. Attachable casing (13) for a luminaire-body wall (22), for a lamp socket (31) which can be mounted in the said casing, wherein the attachable casing (13), which consists of insulating material, is constructed approximately as a pot which has a base (25), side walls (26, 27, 28, 29) and an open side pointing into the interior of the luminaire, and with the rim of which there are associated latching means (24) for anchoring the pot (25; 26-29), which is fitted with its base (25) pointing outwards with respect to the luminaire-body wall (22), on a cutout (23) in the latter, and the lamp socket (31) is to be fitted, close to the base, in the interior of the pot, for which purpose the base (25) has apertures (35) for slipping in latching elements (17) arranged on the rear wall of the socket body, **characterised in that** the attachable casing (13) has a window-like wall aperture (34) which is arranged, close to the base, in a wall and through which the lamp socket (31) fits in the transverse or longitudinal direction, and that the apertures (35) in the base (25) for slipping in the latching elements (17) on the socket body merge into guide slots (36), which point towards the wall aperture (34), for transverse displacement of the said latching elements (17).

2. Attachable casing according to claim 1, **characterised by** guide slots (36) which, at the end, are open at the rim towards the wall aperture (34), and in that the base plate section existing between the guide slots (36) is constructed as a tongue which juts out freely on one side.

3. Attachable casing according to claim 1 or 2, **characterised in that** the wall aperture (34) is provided **in that** wall (29) of the attachable casing which points in the same direction as the open side of the trough of the luminaire body (10).

4. Attachable casing according to one of claims 1 to 3, **characterised in that** the attachable casing (13) is provided with guides (32) for an essentially kink-free and bend-free feed for one conductor (21) in each case, which guides extend, beginning near the rim of the pot, to a point close to the particular conductor slip-in aperture of the lamp socket (31) which is designed as a plug-in latching socket with a frontally accessible conductor slip-in aperture.

## Revendications

1. Boîtier rapporté (13) pour une paroi de corps de luminaire (22) pour une douille de lampe (31) susceptible d'être montée dans celui-ci, le boîtier rapporté (13) formé d'un matériau isolant étant réalisé à peu près en forme de pot avec un fond (25), des parois latérales (26, 27, 28, 29) et une face ouverte, tournée vers l'intérieur du luminaire, au bord de laquelle sont associés des moyens d'encliquetage (24) pour assurer l'ancrage du pot (25 ; 26 à 29) monté en étant tourné vers l'extérieur, par son fond (25), par rapport à la paroi de corps de luminaire (22), sur une découpure (23) de la paroi de corps de luminaire (22), et la douille de lampe (31) étant à monter à proximité du fond, à l'intérieur du pot, ce pourquoi le fond (25) présente des ouvertures (35) pour l'enfichage d'éléments d'encliquetage (17) disposés sur la paroi arrière de corps de douille, **caractérisé en ce que** le boîtier rapporté (13) présente une ouverture de paroi (34) du genre d'une fenêtre, disposée près du fond dans une paroi, à travers laquelle passe la douille de lampe (31) en direction transversale ou longitudinale, et **en ce que** les ouvertures (35), ménagées dans le fond (25) pour l'enfichage des éléments d'encliquetage (17) situés du côté du corps de douille, se transforment en des fentes de guidage (36) tournées vers l'ouverture de paroi (34), pour un déplacement transversal des éléments d'encliquetage (17).

2. Boîtier rapporté selon la revendication 1, **caractérisé par** des fentes de guidage (36), ouvertes côté extrémité vers l'ouverture de paroi (34), et par le fait que le tronçon de plaque de fond, formé entre les fentes de guidage (36), est réalisé sous la forme de languettes faisant saillie librement sur un côté.

3. Boîtier rapporté selon la revendication 1 ou 2, **caractérisé en ce que** l'ouverture de paroi (34) est prévue dans la paroi de boîtier rapporté (29), tournée dans la même direction que le côté ouverture de l'auge du corps de luminaire (10).

4. Boîtier rapporté selon l'une des revendications 1 à 3, **caractérisé en ce que** le boîtier raccordé (13) est muni de guidages (32) pour l'avancement, pratiquement exempt de flambage et de flexion, chaque fois pour un conducteur (21), les guidages s'étendant, en commençant à proximité du bord du pot, jusqu'à proximité de l'ouverture d'enfichage de conducteur respective de la douille de lampe (31) réalisée sous la forme de douille à enfichage avec encliquetage, avec une ouverture d'enfichage de conducteur accessible par l'avant.
